# EUROPÄISCHE PATENTSCHRIFT

(11) **EP 1 689 925 B1**
(45) Veröffentlichungstag und Bekanntmachung des Hinweises auf die Patenterteilung: **19.08.2009**
(21) Anmeldenummer: 04787057.1
(22) Anmeldetag: 30.09.2004
(51) Int. Cl.: D05B 13/02, B65B 29/04

(54) **VERFAHREN UND VORRICHTUNG ZUM BEFESTIGEN EINES FADENS AN EINEM WERKSTÜCK**
METHOD AND DEVICE FOR FIXING A THREAD TO A WORKPIECE
PROCEDE ET DISPOSITIF POUR FIXER UN FIL A UNE PIECE

(30) Priorität: 21.11.2003 DE 10354881
(43) Veröffentlichungstag der Anmeldung: 16.08.2006
(73) Patentinhaber: Moll Philipp Büro für Moderne Nähtechnologie, 52068 Aachen (DE)
(72) Erfinder: FRINGS, Hermann, Joseph, 52072 Aachen (DE); MOLL, Philipp, 52076 Aachen (DE)
(74) Vertreter: Klein, Friedrich Jürgen
(86) Internationale Anmeldenummer: PCT/EP2004/010909
(87) Internationale Veröffentlichungsnummer: WO 2005/052239

(56) Entgegenhaltungen:
- GB-A- 450 703
- US-A- 1 585 745
- US-A- 1 599 567
- US-A- 5 797 243
- US-A- 5 887 533

## Beschreibung

Die Erfindung betrifft ein Verfahren und eine Vorrichtung zum Befestigen eines Verbindungs- oder Haltefadens an einem Werkstück, beispielsweise einem Teebeutel oder einem Wundkissen oder an einem medizinischen Pad mittels einer Nähmaschine, vorzugsweise einer Kettenstich-Nähmaschine zur Herstellung von Einfaden-Kettenstichnähten des Stich-typs 101.

Durch die DE G 94 11 639.3 U1 ist ein aus Papier oder dgl. hergestellter Beutel bekannt, der mittels eines Fadens durch mindestens eine Naht verschlossen ist, wobei der nahtbildende Faden über die eigentliche Naht hinaus verlängert und sein Ende mit einem Etikett vernäht ist. Da die Länge des sich zwischen dem Beutel und dem Etikett befindlichen Fadens im allgemeinen zwischen 10 und 20 cm beträgt, muß nach dem Herstellen der Verschlußnaht für den Teebeutel diese Fadenlänge ausgezogen und das Fadenende am Etikett befestigt werden.
Eine Lösung hierfür ist in der Vorveröffentlichung nicht offenbart.

Bei der Einrichtung nach US 2 307 998 wird der Teebeutel zunächst mittels einer Anzahl von Stichen gebildeten Befestigungsnaht verschlos-sen, wonach der Verbindungsfaden zum Etikett auf eine bestimmte Länge "ausgekettelt" wird, d.h. der Verbindungsfaden wird durch eine zumindest zweifädige Naht ohne Nähgut gebildet, so wie dies in Figur 17 der Vorveröffentlichung dargestellt ist. Im Bereich des Etiketts geht diese als "Kettelnaht" ausgebildete Verbindungsnaht wieder in eine Befestigungsnaht über, deren freies Ende über den Rand des Etiketts übersteht und dort wiederum eine Kettelnaht ist.
Da es sich hier um eine zumindest zweifädige Kettenstichnaht handelt, ist der Fadenverbrauch relativ groß und dementsprechend teuer. Zudem ist die so gebildete Kettelnaht wesentlich dicker als die Stärke des Einzelfadens, wodurch die vorbeschriebene Lösung für den Einsatz im medizinischen Bereich, in dem meist nur sehr geringe Fadenstärken erwünscht oder zugelassen sind, wenig geeignet.

US-A-5 887 533 offenbart eine Vorrichtung wobei der zum Fadenvorrat führende Fadenschenkel durch das Zusammenwirken des auf einer Stichplatte stationär angeordneten Messers mit einem beweglichen Messer unterhalb des Nähgutes durchhornt. Der Erfindung liegt daher die Aufgabe zugrunde, eine hinsichtlich des Fadenverbrauches günstigere Lösung zu schaffen, die gleichzeitig eine gegenüber einer Kettelnaht geringere Dicke aufweist, dennoch aber eine ausreichende Sicherheit der Befestigungsnaht gewährleistet.

Ein erster Schritt der erfindungsgemäßen Lösung liegt in der Verwendung einer Einfaden-Kettenstichnaht (Stichtype 101), die sowohl mit einem rotierenden als auch mit einem schwingenden Greifer gebildet werden kann. Diese Stichtype, bei der die fadenführende Nadel bei ihrem Einstich jeweils in die noch auf dem Greifer hängende und durch diesen ausgebreitete Fadenschlinge des vorangehenden Einstiches einsticht, weist jedoch den Nachteil auf, daß sich die so gebildete Naht von der Seite des jeweils zuletzt gebildeten Stiches relativ leicht aufziehen läßt.

Ein zweiter Schritt der erfindungsgemäßen Lösung liegt daher in der Maßnahme, die Stichbildung des jeweils letzten Stiches einer Befestigungsnaht so zu gestalten, und den Verbindungs- oder Haltefaden in Bezug auf den letzten Stich so zu positionieren, daß dieser durch den Verbindungs- oder Haltefaden gegen Aufziehen gesichert wird.

Dies wird erfindungsgemäß durch ein die Schritte a) bis e) aufweisendes Verfahren erreicht.

Durch die Maßnahmen, die Nadel bei noch auf dem Greifer hängender Fadenschlinge stillzusetzen und bei geöffneter Fadenspannungseinrichtung das vom Greifer zur Nadel führende Trum der Fadenschlinge zwischen Nadel und Werkstück zu erfassen und vom Fadenvorrat durch die Nadel Faden zur Bildung einer der Länge des Verbindungs- oder Haltefadens entsprechend langen Fadenschleife nachzuziehen, bietet sich die Möglichkeit, einen entsprechend langen Verbindungs- bzw Haltefaden zu erreichen, wobei die auszuziehende Schenkellänge der Fadenschleife im wesentlichen nur der Hälfte der Länge des Verbindungs- bzw Haltefadens entspricht.
Da sowohl die ausgezogene Länge der Fadenschleife als auch die Länge der über den Greifer zum Werkstück führenden Fadenschlinge die Gesamtlänge des Verbindungs- bzw Haltefadens bilden und beim Wegführen des Werkstückes von der Stichbildestelle zwangsläufig die gesamte Länge der Fadenschleife durch das beim letzten Einstich der Nadel im Werkstück gebildete Einstichloch und durch die am Werkstück zuletzt gebildete Fadenschlinge zur Unterseite des Werkstückes geführt werden, bildet die gesamte Länge des Verbindungs- bzw Haltefadens insoweit eine Sicherheit gegen Aufziehen der gebildeten Naht, als zum Aufziehen der Naht die gesamte Länge von Verbindungs- bzw Haltefaden durch die zuletzt gebildete Fadenschlinge zur Oberseite des Werkstückes gezogen werden müßte.
Während bei bekannten Fadenenschneideinrichtungen für Einfaden-Kettenstich-Nähmaschinen die über den Greifer hängende Fadenschlinge üblicher Weise derart durchtrennt wird, daß das am Werkstück verbleibende Fadenende möglichst kurz ist, wird bei der erfindungsgemäßen Lehre der Trennvorgang in Abkehr hiervon derart durchgeführt, daß das am Werkstück verbleibende freie Fadenende möglichst lang wird und aufgrund seiner Durchführung sowohl durch das im Werkstück beim letzten Einstich der Nadel als auch durch die am Werkstück zuletzt gebildete Fadenschlinge eine Sicherheit der gebildeten Naht gegen Aufziehen bietet.

Das Ausziehen der Fadenschleife kann vorteilhaft mittels eines einen Widerhaken aufweisenden Fadenziehers erfolgen, der entlang einer zur Hauptwelle der Nähmaschine im wesentlichen parallel gerichteten Bewegungsbahn verschiebbar ist, wobei die Länge seiner Auszugsbewegung in Abhängigkeit von der gewünschten Länge des Verbindungs- bzw Haltefadens einstellbar ist.

Um den richtigen Schenkel der Fadenschleife längengerecht abtrennen zu können, ist im Bereich der Nadel eine Trenneinrichtung für die Fadenschleife angeordnet, deren Abstand zur Nadel zur Veränderung der freien Länge des Endes des Nadelfadens einstellbar sein kann.

Um nach dem Ausziehen der Fadenschleife das Trennen derselben längengenau durchführen zu können, ist es vorteilhaft, den von der Fadenspannungseinrichtung zur Fadenschleife führenden Faden im Bereich des Nadelöhrs vor dem Trennen der Fadenschleife mittels einer Klemmeinrichtung zu klemmen. Hierzu ist im Bereich der Nadel auch eine Klemmeinrichtung für den von der Fadenspannungseinrichtung zur Fadenschleife führenden Faden vorgesehen.
Dabei ist es zweckmäßig wenn die Trenneinrichtung und die Klemmeinrichtung auf einer Seite der Nadel, vorzugsweise auf der der Fadenschleife zugekehrten Seite der Nadel angeordnet sind.

Um das beim Durchtrennen der Fadenschleife entstehende freie Ende des Nadelfadens während der Bildung der Befestigungsnaht übernähen zu können, ist es zweckmäßig wenn die Klemmeinrichtung von einer Seite der Nadel zur anderen Seite der Nadel bewegbar ist und während der Bildung der Befestigungsnaht als Fadenvorleger für den Anfangsfaden der Befestigungsnaht dient. Die Klemmeinrichtung kann dabei von ihrer den Faden während des Trennvorganges fixierenden ersten Arbeitsposition in eine zweite Arbeitsposition bewegt werden, in der sie das freie Ende des Fadens in eine zur Bildung der Stiche der Befestigungsnaht parallele Lage bringt und in dieser ähnlich der Zick-Zack Bewegung der Nadelstange einer Zick-Zack-Nähmaschine seitliche Bewegungen im Rhythmus der Nadelstangenbewegung ausführt, sodaß der Anfangsfaden des freien Nadelfadens abwechselnd auf der einen und dann auf der anderen Seite überstochen und damit festgenäht wird.

Da beim erfindungsgemäßen Verfahren zur Bildung des Verbindungs-bzw Haltefadens eine relativ große Fadenlänge durch das Nadelöhr gezogen und die Nadel daher auf Biegung beansprucht wird, ist es vorteilhaft im Bereich der Nadel eine Abstützeinrichtung für die Nadel vorzusehen, die während des Ausziehens der Fadenschleife am Schaft der Nadel anliegt.

Vorteilhafte weitere Ausgestaltungen der Erfindung sind in den Ansprüchen 10 und 11 angegeben.

Weitere Einzelheiten und Vorteile der Erfindung ergeben sich aus der nachstehenden Beschreibung des Verfahrens sowie einer in der beigefügten Zeichnung dargestellten Ausführungsform einer Vorrichtung zur Durchführung des Verfahrens.

### Es zeigt:

- **Fig. 1:**: den Verlauf der Fäden der Kettenstichnaht bei in oberer Totpunktlage der Nadel stillgesetztem Greifer mit dem Anfangsfaden 25 und der Befestigungsnaht 26;
- **Fig. 2:**: den Verlauf der Fäden während des Ausziehens der Fadenschleife mit den wesentlichen Teilen der zur Durchführung des Verfahrens dienenden Vorrichtung;
- **Fig. 3:**: eine vergrößerte Darstellung der Einzelheit A der Fig.2
- **Fig. 4:**: eine Draufsicht auf das Werkstück mit dem durch die Befestigungsnaht übernähten Anfangsfaden und dem Verbindungs-bzw Haltefaden;
- **Fig. 5:**: eine Ansicht der Unterseite des Werkstückes mit den Fadenschlingen der Befestigungsnaht 26 und dem Verbindungs-bzw Haltefaden 10;

Zur Durchführung des erfindungsgemäßen Verfahrens dient eine Kettenstich-Nähmaschine zur Herstellung von Einfaden-Kettenstichnähten der Stichtype 101. Nähmaschinen dieser Art weisen einen unterhalb der Stichplatte angeordneten Greifer 1 auf, der entweder rotierend oder schwingend angetrieben ist. Beim gezeigten Ausführungsbeispiel der Erfindung wird von einem rotierenden Greifer ausgegangen, der mit einer fadenführenden Nadel 2 zusammenwirkt, die auf und abgehend angetrieben ist.
Zum Antrieb von Nadel 2 und Greifer 1 dient ein nicht dargestellter Positionsmotor der in verschiedenen Winkellagen der Armwelle und somit in verschiedenen Positionen der die Nadel aufnehmenden Nadelstange 3 stillsetzbar ist. Vorliegend ist die Armwelle u. a. in einer der oberen Totpunktlage der Nadelstange 3 entsprechenden Winkellage stillsetzbar, in der die Fadenschlinge 4 noch über dem Greifer 1 hängt. Der Faden verläuft daher von einem Fadenvorrat zu einer lösbaren Fadenspannungseinrichtung und von da über das Öhr 5 der Nadel 2 zum zu dieser führenden Trum 6 der Fadenschlinge 4. Das andere Trum 7 der Fadenschlinge 4 führt zur Unterseite des Werkstückes W und von da durch die zuletzt gebildete Fadenschlinge 15 durch das Einstichloch 8 im Werkstück W hindurch zur Oberseite des Werkstückes W.

Zum Erfassen und Ausziehen des Trums 6 der Fadenschlinge 4 ist ein mit einem Widerhaken 9 versehener Fadenzieher 11 vorgesehen, der im nicht dargestellten Gehäuse der Nähmaschine gelagert ist und mittels eines nicht gezeigten Antriebes innerhalb einer zur Ebene der Nähgutauflagefläche parallel verlaufenden Ebene verschiebbar ist. Mit Hilfe des Fadenziehers 11 kann das Trum 6 zu einer Fadenschleife 12 ausgezogen werden, wobei die Länge des Verbindungs- bzw Haltefadens 10 durch die Größe des Ausziehhubes des Fadenziehers 11 bestimmbar ist und durch Verändern der Größe des Ausziehhubes die Länge des Verbindungs- bzw Haltefadens 10 veränderbar ist. Unabhängig von der Größe des Ausziehhubes des Fadenziehers 11 führt der eine Schenkel 13 der ausgezogenen Fadenschleife 12 zum Öhr 5 der Nadel 2 und deren anderer Schenkel 14 durch das Einstichloch 8 im Werkstück W und durch die an dessen Unterseite anliegende zuletzt gebildete Fadenschlinge 15 hindurch zum Trum 6 der auf dem Greifer 1 hängenden Fadenschlinge 4.

Im Bereich der Nadel 2 sind oberhalb des Werkstückes W eine Trenneinrichtung 16 und eine Klemmeinrichtung 17 angeordnet, die von je einem nicht gezeigten und am Gehäuse der Nähmaschine befestigten Träger aufgenommen und an diesen parallel zur Auszugsrichtung des Fadenziehers 11 verschieblich gelagert sein können. Die Trenneinrichtung 16 kann von einer mechanisch oder pneumatisch betätigbaren Schere gebildet sein. Durch Verändern des Abstandes zwischen der Nadel 2 und der Trenneinrichtung 16 ist die Länge des freien Endes des jeweiligen Anfangsfadens 25 für die jeweils nächste Befestigungsnaht 26 einstellbar.

Die seitlich der Trenneinrichtung 16 angeordnete Klemmeinrichtung 17 ist im wesentlichen von zwei Klemmbacken 18,19 gebildet, wobei der Klemmbacken 18 feststehend und mit seinem Träger verbunden sein kann, während der Klemmbacken 19 am Klemmbacken 18 schwenkbar gelagert und mittels einer Feder in seiner offenen Stellung gehalten sein kann.
Zum Schließen der Klemmeinrichtung 17 kann ebenfalls ein mechanischer oder pneumatischer Antrieb dienen, wobei beide Antriebe so aufeinander abzustimmen sind, daß bei ihrer Betätigung zuerst die Klemmeinrichtung 17 geschlossen und erst dann die Trenneinrichtung 16 aktiviert wird.

Die räumliche Zuordnung des Fadenziehers 11 zur Trenneinrichtung 16 und Klemmeinrichtung 17 ist so getroffen, daß sich der Fadenzieher 11 bei geöffneter Trenn- und Klemmeinrichtung 16,17 durch diese hindurch bewegen kann, dabei aber nur der Schenkel 13 der auszuziehenden Fadenschleife 12 in den Wirkbereich der Trenneinrichtung 16 sowie der Klemmeinrichtung 17 gelangt.

In einer bevorzugten Ausführungsform der erfindungsgemäßen Vorrichtung kann die Klemmeinrichtung 17 zusätzlich um eine zur Nähgutauflagefläche der Nähmaschine senkrecht verlaufende Achse schwenkbar sein, um die von der Fadenschleife 12 abgetrennte Länge des Anfangsfadens 25 der nachfolgend zu nähenden Befestigungsnaht 26 in deren Nährichtung zu bringen und durch diese zu übernähen.
Um hierbei den Einstich der Nadel 2 wechselweise von der einen zur anderen Seite des Anfangsfadens 25 zu verlagern, können der Klemmeinrichtung 17 mittels eines weiteren Antriebes den Quer-Bewegungen der Nadelstange einer Zick-Zack Nähmaschine entsprechende periodische Querbewegungen erteilt werden, sodaß die Nadel 2 während der Bildung der Befestigungsnaht 26 abwechselnd auf der einen und der anderen Seite der Befestigungsnaht 26 einsticht, um hierdurch die Relativlage des Anfangsfadens 25 der Befestigungsnaht 26 zu fixieren.

Eine weitere bevorzugte Ausführungsform der Erfindung sieht für das Wechseln der Einstichlage der Nadel 2 vor, anstelle einer sogenannten Gerad-Stich-Einfaden-Kettenstichnähmaschine eine an sich bekannte Zick-Zack-Einfaden-Kettenstichnähmaschine zu verwenden. In diesem Fall genügt es, wenn der Anfangsfaden 25 der nachfolgend zu bildenden Befestigungsnaht 26 mittels der Klemmeinrichtung 17 in eine zur Stichbilderichtung der Befestigungsnaht 26 parallele Lage gebracht wird, wobei dann die wechselnde Einstichlage der Nadel 2 durch die bei Zick-Zack-Nähmaschinen übliche Querbewegungen der Nadel 2 erreicht wird. Eine solche Ausführungsform der Erfindung hat den Vorteil, daß die periodischen Querbewegungen der Klemmeinrichtung 17, und somit der Antrieb zur Erzeugung dieser Querbewegungen in Wegfall kommt und durch die bei Zick-Zack-Nähmaschinen üblichen Querbewegungen der Nadel 2 ersetzt wird. Hierbei bietet sich gleichzeitig die Möglichkeit, die bei üblichen Zick-Zack-Nähmaschinen vorhandene Verstellmöglichkeit für die sogenannte Überstichbreite zu nutzen und entweder nur den Anfangsfaden 25 mit Zick-Zack-Stichen zu übernähen und die restliche Länge der Befestigungsnaht 26 mit Geradstichen zu bilden, oder die gesamte Befestigungsnaht 26 mit Zick-Zack-Stichen zu nähen.

Da dem Ausziehen der Fadenschleife 12 durch den Fadenzieher 11 aufgrund von möglicherweise vielen Umlenkungen im Fadenweg ein nicht unerheblicher Reibungswiderstand entgegenstehen kann, der zu Verbiegungen der Nadel 2 führen kann, ist eine Abstützeinrichtung 21 für den Schaft der Nadel 2 vorgesehen. Diese kann von einem am Maschinengehäuse befestigten biegesteifen Arm 22 gebildet sein, der während der Ausziehbewegung des Fadenziehers 11 am Schaft der stillstehenden Nadel 2 anliegt. In einer bevorzugten und in der Zeichnung dargestellten Ausführungsform der Abstützeinrichtung 21 kann deren Arm 22 eine Durchtrittsöffnung 23 für die Nadel 2 aufweisen, sodaß sich der Schaft der Nadel 2 an der Innenwandung der Durchtrittsöffnung 23 abzustützen vermag.

Für die Durchführung des erfindungsgemäßen Verfahrens wird davon ausgegangen, daß der Anfangsfaden 25 für die zu bildende Befestigungsnaht 26 durch die Klemmeinrichtung 17 in die richtige Relativlage zum Werkstück gebracht ist. Während des Übernähens des Anfangsfadens 25 der Befestigungsnaht 26 führt die Klemmeinrichtung 17 periodische Querbewegungen aus, sodaß die Nadel 2 wechselseitig des Anfangsfaden 25 einsticht. Nach dem Übernähen des Anfangsfadens 25 wird die Bildung der Befestigungsnaht 26 bis in den Bereich der Randzone des Werkstückes W fortgesetzt.

Anschließend wird die Nähmaschine mit sich in ihrer oberen Totpunktlage befindlichen Nadel 2 bei gleichzeitigem Öffnen der (nicht näher dargestellten) Fadenspannungseinrichtung stillgesetzt. In dieser Stellung hängt die Fadenschlinge 4 noch über dem Greifer 1, wobei das Trum 6 der Fadenschlinge 4 durch die zuletzt gebildete Fadenschlinge 15 und das Einstichloch 8 im Werkstück W zur Nadel 2 und von hier über die Fadenspannungseinrichtung zum Fadenvorrat führt. Das andere Trum 7 der Fadenschlinge 4 führt ebenfalls durch die zuletzt gebildete Fadenschlinge 15 und das Einstichloch 8 im Werkstück W hindurch zum letzten Stich der Befestigungsnaht 26, so wie dies in Fig. 1 dargestellt ist.

In dieser Position der Fadenschlinge 4 wird deren Trum 6 oberhalb des Werkstückes W vom Widerhaken 9 des Fadenziehers 11 erfaßt und bezogen auf Fig. 2 nach rechts zu einer Fadenschleife 12 ausgezogen. Der Schenkel 13 der Fadenschleife 12 führt über die Trenneinrichtung 16 und die Klemmeinrichtung 17 zur Nadel 2 und durch deren Öhr 5 hindurch zur Fadenspannungseinrichtung und zum Fadenvorrat. Dabei wird der Schenkel 13 durch die geöffnete Trenneinrichtung 16 hindurch und zwischen den Klemmbacken 18, 19 der ebenfalls geöffneten Klemmeinrichtung 17 geführt.

Jetzt wird die Klemmeinrichtung 17 geschlossen und der Schenkel 13 der Fadenschleife 12 durch die Trenneinrichtung 16 getrennt. Der von der Trenneinrichtung 16 zur Nadel 2 führende und in der Klemmeinrichtung 17 gehaltene Bereich des Schenkels 13 bildet den Anfangsfaden 25 für die Bildung der nächstfolgenden Befestigungsnaht und wird durch die Klemmeinrichtung 17 in eine zu deren Stichbilderichtung parallele Lage gebracht, um beim nächsten Nähzyklus in der vorbeschriebenen Weise während der Bildung der nächsten Befestigungsnaht übernäht zu werden. Während des Wegführens des Werkstückes W werden die Restlänge des Schenkels 13 und der damit verbundene Schenkel 14 durch das Einstichloch 8 im Werkstück und die an diesem zuletzt gebildete Fadenschlinge 15 zur Unterseite des Werkstückes W geführt und bilden zusammen mit dem Trum 6 der Nadelstange 3 sowie dem durch die zuletzt gebildete Fadenschlinge 15 führenden Trum 7 der Fadenschlinge 4 den Verbindungs- bzw Haltefaden 10, der entsprechend der Größe des Ausziehhubes eine vorbestimmbare Länge von aufweist. Da diese gesamte Fadenlänge zum Aufziehen der Kettenstichnaht von der Unterseite des Werkstückes W durch die an diesem zuletzt gebildete Fadenschlinge 15 geführt werden müßte, bildet der Verbindungs- bzw Haltefaden aufgrund seiner relativ großen Länge eine hohe Sicherheit gegen ein Aufziehen der Einfaden-Kettenstichnaht.

## Patentansprüche

1. Verfahren zum Befestigen eines Verbindungs- oder Haltefadens an einem Werkstück mit Hilfe einer eine Einfaden-Kettenstichnaht (Stichtype 101) bildenden Nähmaschine, aufweisend folgende Schritte:
a) Bilden einer vorbestimmten Anzahl von Stichen zur Herstellung einer Befestigungsnaht (26), vorzugsweise im Randbereich des Werkstückes;
b) Stillsetzen der Nadel (2) bei noch auf dem Greifer (1) hängender Fadenschlinge (4) und Öffnen der Fadenspannungseinrichtung;
c) Erfassen des vom Greifer (1) zur Nadel (2) führenden Trums (6) der Fadenschlinge (4) bei stillgesetzter Nadel oberhalb des Werkstückes zwischen diesem und der Nadel (2) und Nachziehen von Faden vom Fadenvorrat durch die Nadel (2) zur Bildung einer der Länge des Verbindungs- oder Haltefadens (10) entsprechend langen Fadenschleife (12);
d) Durchtrennen des zur Nadel (2) führenden Schenkels (13) der Fadenschleife (12) oberhalb des Werkstückes im Bereich der Nadel (2) vor dem Nadelöhr (5);
e) Wegführen des Werkstückes von der Stichbildestelle derart, daß sich der zur Fadenschlinge (4) führende Schenkel (14) der Fadenschleife (12) durch das letzte Einstichloch (8) im Werkstück und durch die zuletzt an diesem gebildete Fadenschlinge (15) der Befestigungsnaht (26) hindurch zur Werkstückunterseite bewegt.

2. Verfahren nach Anspruch 1, **dadurch gekennzeichnet, daß** der von der Fadenspannungseinrichtung zur Fadenschleife (12) führende Faden (Schenkel 13) im Bereich des Nadelöhrs (5) vor dem Trennen der Fadenschleife (12) mittels einer Klemmeinrichtung (17) geklemmt wird.

3. Vorrichtung zur Durchführung des Verfahrens nach Anspruch 1, aufweisend
**a.)** eine Einfaden-Kettenstich-Nähmaschine mit einer Nadel, einem Greifer und einer Fadenspanneinrichtung zur Bildung einer eine vorbestimmte Anzahl von Stichen enthaltenden Befestigungsnaht;
**b.)** einen einen Widerhaken (9) aufweisenden Fadenzieher (11) zum Erfassen des vom Greifer (1) zur Nadel (2) führenden Trums (6) der Fadenschlinge (4) zwischen Nadel (2) und Werkstück und zum Nachziehen von Faden vom Fadenvorrat durch die Nadel (2) zur Bildung einer der Länge des Verbindungs- oder Haltefadens (10) entsprechend langen Fadenschleife (12) der entlang einer zur Hauptwelle der Nähmaschine im wesentlichen parallel gerichteten Bewegungsbahn verschiebbar ist;
**c.)** eine im Bereich der Nadel (2) angeordnete Klemmeinrichtung (17) für den von der Fadenspannungseinrichtung zur Fadenschleife (12) führenden Schenkel (13) derselben;
**d.)** eine im Bereich der Nadel (2) angeordnete Trenneinrichtung (16) für die ausgezogene Fadenschleife (12);

4. Vorrichtung nach Anspruch 3 **dadurch gekennzeichnet, daß** die Länge der Bewegung des Fadenziehers (11) einstellbar ist;

5. Vorrichtung nach Anspruch 3, **dadurch gekennzeichnet daß** die Trenneinrichtung (16) und die Klemmeinrichtung (17) auf einer Seite der Nadel (2), vorzugsweise an der der Fadenschleife (12) zugekehrten Seite der Nadel (2) angeordnet sind.

6. Vorrichtung nach Anspruch 3, **dadurch gekennzeichnet, daß** die Klemmeinrichtung (17) von einer Seite der Nadel (2) zur anderen Seite der Nadel (2) bewegbar ist und während der Bildung der Befestigungsnaht (26) als Fadenvorleger für den Anfangsfaden (25) der Befestigungsnaht (26) dient.

7. Vorrichtung nach Anspruch 3, **gekennzeichnet durch** eine im Bereich der Nadel (2) angeordnete Abstützeinrichtung (21) für die Nadel, die während des Ausziehens der Fadenschleife den Schaft der Nadel (2) abstützt.

8. Vorrichtung nach Anspruch 3 und 7, **dadurch gekennzeichnet, daß** die Abstützeinrichtung (21) und der Fadenzieher (11) nacheinander in Wirkstellung bringbar sind.

9. Vorrichtung nach Anspruch 3, **dadurch gekennzeichnet, daß** die Nähmaschine eine Zick-Zack-Nähmaschine ist.

## Claims

1. A method for fastening a connecting or retaining thread to a workpiece with the aid of a sewing machine forming a single-thread chain stitch seam (stitch type 101), comprising the following steps:
a) forming a predetermined number of stitches for producing a fastening seam (26), preferably in the edge zone of the workpiece;
b) bringing the needle (2) to rest with thread loop (4) still suspended on the gripper (1) and opening the thread tensioning device:
c) grasping the strand (6) of the thread loop (4) leading from the gripper (1) to the needle (2) with the needle brought to a standstill above the workpiece, between said workpiece and the needle (2) and drawing thread from the thread supply through the needle (2) to form a long thread loop (12) corresponding to the length of the connecting or retaining thread (10);
d) cutting through the side (13) of the thread loop (12) leading to the needle (2) above the workpiece in the region of the needle (2) before the needle eye (5);
e) guiding the workpiece away from the stitch forming location in such a manner that the side (14) of the thread loop (12) leading to the thread loop (4) moves through the last puncture hole (8) in the workpiece and through the last thread loop (15) of the fastening seam (26) formed thereon through to the workpiece underside.

2. The method according to claim 1, **characterised in that** the thread (side 13) leading from the thread tensioning device to the thread loop (12) is clamped in the area of the needle eye (5) before separating the thread loop (12) by means of a clamping device (17).

3. A device for carrying out the method according to claim 1, comprising
a.) a single-thread chain-stitch sewing machine having a needle, a gripper and a thread tensioning device for forming a fastening seam containing a predetermined number of stitches;
b.) a snag (11) having a barb (9) for grasping the strand (8) of the thread loop (4) leading from the gripper (1) to the needle (2) between needle (2) and workpiece and for drawing thread from the thread supply through the needle (2) to form a long thread loop (12) corresponding to the length of the connecting or retaining thread (10) which is displaceable along a movement path directed substantially parallel to the main shaft of the sewing machine;
c.) a clamping device (17) disposed in the area of the needle (2) for the side (13) of the thread loop leading from the thread tensioning device to the thread loop (12);
d.) a separating device (16) disposed in the area of the needle (2) for the drawn-out thread loop (12).

4. The device according to claim 3, **characterised in that** the length of the movement of the snag (11) is adjustable.

5. The device according to claim 3, **characterised in that** the separating device (16) and the clamping device (17) are disposed on one side of the needle (2), preferably on the side of the needle (2) facing the thread loop (12).

6. The device according to claim 3, **characterised in that** the clamping device (17) is movable from one side of the needle (2) to the other side of the needle (2) and during the formation of the fastening seam (26) serves as a thread holder for the initial thread (25) of the fastening seam (26).

7. The device according to claim 3, **characterised by** a supporting device (21) for the needle, which is disposed in the area of the needle (2) and supports the stem of the needle (2) during withdrawal of the thread loop.

8. The device according to claim 3 and 7, **characterised in that** the supporting device (21) and the snag (11) can be brought successively into operative position.

9. The device according to claim 3, **characterised in that** the sewing machine is a zigzag sewing machine.

## Revendications

1. Procédé pour la fixation d'un fil de liaison ou d'un fil de retenue sur une pièce à l'aide d'une machine à coudre formant un point de chaînette à un seul fil (type de point 101), présentant les étapes suivantes :
a) formation d'un nombre prédéfini de points pour la fabrication d'une couture de fixation (26) de préférence dans la zone périphérique de la pièce ;
b) immobilisation de l'aiguille (2) dans le cas d'une boucle de fil (4) s'accrochant encore sur la pince (1) et ouverture du dispositif de tension du fil ;
c) saisie du brin (6), allant de la pince (1) à l'aiguille (2), de la boucle de fil (4) lorsque l'aiguille est arrêtée au-dessus de la pièce entre celle-ci et l'aiguille (2) et nouveau passage du fil provenant de la réserve de fil à travers l'aiguille (2) pour former une boucle de fil (12) de longueur correspondant à la longueur du fil de liaison ou du fil de retenue (10) ;
d) séparation de la branche (13), conduisant à l'aiguille (2), de la boucle de fil (12) au-dessus de la pièce dans la zone de l'aiguille (2) avant le chas de l'aiguille (5),
e) guidage de la pièce à partir de l'endroit de formation du point de telle sorte que la branche (14), aboutissant à la boucle de fil (4) de la boucle de fil (12) se déplace à travers le dernier point de piqûre (8) dans la pièce et à travers la boucle de fil (15), formée en dernier sur cette pièce, de la couture de fixation (26) vers le côté inférieur de la pièce.

2. Procédé selon la revendication 1, **caractérisé en ce que** le fil (branche 13) allant du dispositif de tension du fil à la boucle de fil (12) est serré dans la zone du chas de l'aiguille (5) avant la séparation de la boucle de fil (12) au moyen d'un dispositif de serrage (17).

3. Dispositif pour la mise en oeuvre du procédé selon la revendication 1, présentant
a) une machine à coudre à point de chaînette à fil unique comprenant un fil, une pince et un dispositif de tension du fil pour former une couture de fixation contenant un point prédéfini de points ;
b) un dispositif de guidage de fil (11) présentant un ardillon (9) pour la saisie du brin (6), allant de la pince (1) à l'aiguille (2), de la boucle de fil (4) entre l'aiguille (2) et la pièce et pour faire repasser le fil provenant de la réserve de fil à travers l'aiguille (2) pour former une boucle de fil (12) de longueur correspondant à la longueur du fil de liaison ou de retenue (10), qui peut être déplacé le long d'une trajectoire de déplacement orientée sensiblement parallèlement à l'arbre principal de la machine à coudre ;
c) un dispositif de serrage (17) disposé dans la zone de l'aiguille (2) pour la branche (13), allant du dispositif de tension du fil à la boucle de fil (12), du même dispositif ;
d) un dispositif de séparation (16) disposé dans la zone de l'aiguille (2) pour la boucle de fil (12) étirée.

4. Dispositif selon la revendication 3, **caractérisé en ce que** la longueur du déplacement du dispositif de guidage de fil (11) est réglable.

5. Dispositif selon la revendication 3, **caractérisé en ce que** le dispositif de séparation (16) et le dispositif de serrage (17) sont disposés sur un côté de l'aiguille (2), de préférence sur le côté tourné vers la boucle de fil (12), de l'aiguille (2).

6. Dispositif selon la revendication 3, **caractérisé en ce que** le dispositif de serrage (17) peut être déplacé d'un côté de l'aiguille (2) vers l'autre côté de l'aiguille (2) et la couture de fixation (26) sert pendant la formation de la couture de fixation (26) de dispositif de présentation de fil pour le fil initial (25) de la couture de fixation (26).

7. Dispositif selon la revendication 3, **caractérisé par** un dispositif de soutien (21) disposé dans la zone de l'aiguille (2) pour l'aiguille, qui soutient la tige de l'aiguille (2) pendant l'étirage de la boucle de fil.

8. Dispositif selon les revendications 3 et 7, **caractérisé en ce que** le dispositif de soutien (21) et le dispositif de guidage de fil (11) peuvent être amenés dans une position active l'un après l'autre.

9. Dispositif selon la revendication 3, **caractérisé en ce que** la machine à coudre est une machine à coudre à points zigzag.
